# EUROPÄISCHE PATENTSCHRIFT

(11) **EP 1 766 242 B1**
(45) Veröffentlichungstag und Bekanntmachung des Hinweises auf die Patenterteilung: **13.02.2008**
(21) Anmeldenummer: 05772163.1
(22) Anmeldetag: 30.06.2005
(51) Int. Cl.: F04C 18/344

(54) **FLÜGEL FÜR EINE EINFLÜGELVAKUUMPUMPE**
BLADE FOR A SINGLE-BLADE VACUUM PUMP
AILETTE POUR POMPE A VIDE A UNE SEULE AILETTE

(30) Priorität: 09.07.2004 DE 102004034925
(43) Veröffentlichungstag der Anmeldung: 28.03.2007
(73) Patentinhaber: Joma-Hydromechanic GmbH, 72411 Bodelshausen (DE)
(72) Erfinder: SCHNEIDER, Willi, 72411 Bodelshausen (DE); THOMA, Martin, 72585 Riederich (DE); PFITZER, Friedhelm, 72414 Rangendingen (DE)
(74) Vertreter: Steimle, Josef
(86) Internationale Anmeldenummer: PCT/EP2005/007028
(87) Internationale Veröffentlichungsnummer: WO 2006/005445

(56) Entgegenhaltungen:
- EP-A- 1 424 495
- WO-A-02/25113
- US-A- 4 088 426

## Beschreibung

Die Erfindung betrifft einen Flügel für eine Einflügelvakuumpumpe, die ein topfförmiges Gehäuse aufweist und mit einem exzentrisch und drehbar im Gehäuse gelagerten Rotor versehen ist, wobei der Flügel im Rotor orthogonal zur Drehachse verschieblich gelagert ist und mit seinen freien Enden an der Innenumfangsfläche des Gehäuses anliegt.

Vakuumpumpen mit einem derartigen Aufbau sind z.B. aus EP 1 424 495 bekannt. Sie weisen in der Regel ein aus Metall bestehendes Gehäuse auf, in welchem ein Rotor drehbar gelagert ist und in welchem die Arbeitsräume gebildet werden. Der Rotor wird zum Beispiel vom Motor eines Kraftfahrzeugs in Drehung versetzt. Es ist auch bekannt, dass diese Rotoren aus Metall und insbesondere aus Sintermetall bestehen. Aufgrund des hohen Gewichts des Rotors besitzt dieser ein großes Massenträgheitsmoment, wodurch die Leistungsaufnahme der Vakuumpumpe unerwünscht hoch ist. Außerdem besteht der Flügel aus Vollmaterial, wodurch das Massenträgheitsmoment weiter erhöht wird.

Der Erfindung liegt daher die Aufgabe zu Grunde, eine Vakuumpumpe, insbesondere eine Einflügelvakuumpumpe bereit zu stellen, die eine geringere Leistungsaufnahme besitzt.

Diese Aufgabe wird erfindungsgemäß mit einem Flügel einer Einflügelvakuumpumpe der eingangs genannten Art dadurch gelöst, dass der Kern des Flügels eine Fachwerkstruktur aufweist, die von der Außenwand des Flügels umgeben ist und die Fachwerkstruktur bis in die freien Enden des Flügels erstreckt.

Durch die erfindungsgemäße Ausgestaltung des Flügels wird der wesentliche Vorteil erzielt, dass das Gewicht des Flügels reduziert wird, ohne dass die Biegesteifigkeit wesentlich beeinflusst wird. Die Fachwerkstruktur, die schon in US 4 088 426 offenbart ist, besitzt den Vorteil, den Flügel auf einfache Art und Weise auszusteifen, so dass er die beim Pumpvorgang entstehenden Biegekräfte problemlos aufnehmen und abstützen kann.

Erfindungsgemäß ist vorgesehen, dass sich die Fachwerkstruktur bis in die Flügelspitze erstreckt. Dadurch wird das Massenträgheitsmoment des Flügels besonders stark reduziert, so dass zum Beschleunigen und Verzögern geringere Kräfte erforderlich sind.

Bei einer Weiterbildung ist vorgesehen, dass die Fachwerkstruktur Diagonalwände aufweist, die in der Außenwand enden. Dabei stehen die Diagonalwände unter einem Winkel zur Außenwand stehen, der aus dem jeweiligen Anwendungsfall für den maximalen Lastfall festgelegt wird. Vorteilhaft stehen die Diagonalwände unter einem Winkel von 45° zur Außenwand. Diese Ausgestaltung des Flügels bietet den wesentlichen Vorteil, dass optimal dem Großteil aller Biegekräfte entgegengewirkt werden kann. Dadurch, dass sich der Flügel nahezu nicht verformt, kann er mit geringem Spiel im Rotor geführt werden, wodurch der Wirkungsgrad der Pumpe erhöht wird, da die Leckluft verringert wird. Unter Umständen kann sogar vollständig auf eine separate Abdichtung mittels Dichtelementen verzichtet werden.

Ein einfacher Aufbau des Flügels ergibt sich dadurch, dass sich maximal zwei Diagonalwände in einem Fachwerkknoten treffen. Insbesondere bei spritzgegossenen Flügeln wird hierdurch eine Materialanhäufung im Fachwerkknoten vermieden.

Mit Vorzug ist der Flügel, abgesehen von den Diagonalwänden, hohl ausgebildet. Diese Hohlräume dienen auch dazu, Schmiermittel in Form von Öl aufzunehmen, so dass das Öl auch zu Abdichtzwecken permanent zur Verfügung steht.

Bei einem besonders bevorzugten Ausführungsbeispiel ist vorgesehen, dass in der Längsachse des Flügels eine Trennwand vorgesehen ist, die sich orthogonal zur Außenwand erstreckt. Diese Trennwand erhöht das Gesamtgewicht des Flügels nur unbedeutend, da sie relativ kleine Abmessungen besitzt. Sie erhöhe jedoch die Biegesteifigkeit des Flügels.

Um einen Druckausgleich zwischen den beiden Seiten der Trennwand zu erreichen, ist diese mit Durchbrüchen versehen. Die Durchbrüche können relativ klein gestaltet sein und besitzen zudem den Vorteil, dass Schmiermittel von der einen Seite auf die andere Seite der Trennwand gelangen kann.

Von Vorteil ist außerdem, dass die Trennwand, die Außenwand und die Diagonalwände Sacklöcher mit einem im Wesentlichen dreieckförmigen Querschnitt bilden. Derartige Strukturen sind relativ steif und dennoch einfach herstellbar.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine Explosionsdarstellung der Vakuumpumpe;
- Figur 2: eine perspektivische Darstellung des Flügels; und
- Figur 3: eine perspektivische Darstellung des Flügels, teilweise aufgeschnitten.

In der Figur 1 ist mit dem Bezugszeichen 10 insgesamt eine Vakuumpumpe bezeichnet, bei welcher das Gehäuse 12 ohne Gehäusedeckel dargestellt ist. Das Gehäuse 12 besitzt einen Sauganschluss 14, der in einen Innenraum 16 ausmündet. In diesem Innenraum 16 befindet sich ein insgesamt mit 18 bezeichneter Rotor, in welchem ein Flügel 20 orthogonal zur Drehachse 21 verschieblich gelagert ist. Der Rotor 18 ist zweiteilig aufgebaut und weist eine Rotorachse 22 und ein Rotorgehäuse 24 auf. Die Rotorachse 22 durchgreift das Gehäuse 12, insbesondere einen Boden 26 des Innenraums 16 über eine Antriebsöffnung 28 und ragt mit einem rechteckförmigen Abschnitt 30 auf der Rückseite aus dem Gehäuse 12 heraus, über welchen er (mittels eines nicht dargestellten Antriebs) in Drehung versetzt wird. Die Antriebsöffnung 28 ist mit geeigneten Dichtmitteln versehen, sodass weder Schmiermittel austreten noch Luft und/oder Schmutz in den Innenraum 16 eintreten kann.

Der Flügel 20, der im Detail in den Figuren 2 und 3 wiedergegeben ist, besitzt eine Außenwand 32, welche der Innenumfangsfläche 34 des Innenraums 16 zugewandt ist. Dabei liegt der Flügel 20 mit seinen freien Enden 36 an dieser Innenumfangsfläche 34 an. Die Außenwand 32 ist geschlossen, d.h. ohne auf die gegenüberliegende Seite führende Durchbrüche ausgeführt und umgibt eine Fachwerkstruktur 38, die den Kern des Flügels 20 bildet. Die Fachwerkstruktur 38 weist eine Vielzahl an Diagonalwänden 40 auf, von denen jeweils zwei sich in einem Fachwerkknoten 42 treffen. Dabei schließen die Diagonalwand 40 und die Außenwand 32 einen Winkel 44 von 45° ein.

Aus Figur 2 ist deutlich erkennbar, dass die Diagonalwände 40 W-förmig angeordnet sind. Die Außenwand 32 und jeweils zwei Diagonalwände 40 umschließen eine im Wesentlichen dreieckförmige Öffnung 46. Diese Öffnung 46 kann entweder durchgehend sein oder sie kann auch von einer Trennwand 48, wie sie sich aus Figur 3 ergibt, unterbrochen sein. Diese Trennwand 48 erstreckt sich in Richtung der Längsachse 50 des Flügels 20 und weist ihrerseits Durchbrüche 52 auf, die die beiden Öffnungen 46 miteinander verbinden. Die Öffnungen 46 können auch leicht konisch sein, so dass der Flügel problemlos einer Spritzgussform entnommen werden kann.

## Patentansprüche

1. Flügel (20) für eine Einflügelvakuumpumpe (10), die ein topfförmiges Gehäuse (12) aufweist und mit einem exzentrisch und drehbar im Gehäuse (12) gelagerten Rotor (18) versehen ist, wobei der Flügel (20) im Rotor (18) orthogonal zur Drehachse (21) verschieblich gelagert ist und mit seinen freien Enden (36) an der Innenumfangsfläche (34) des Gehäuses (12) anliegt, wobei der Flügel (20) zumindest in den, den Rotor (18) überragenden Abschnitten in Richtung auf die Innenumfangsfläche (34) eine geschlossene Oberfläche aufweist und die Oberfläche von einer Außenwand (32) gebildet wird, **dadurch gekennzeichnet, dass** der Kern des Flügels (20) eine Fachwerkstruktur (38) aufweist, die von der Außenwand (32) umgeben ist und die Fachwerkstruktur (38) bis in die freien Enden (36) des Flügels (20) erstreckt.

2. Flügel nach Anspruch 1, **dadurch gekennzeichnet, dass** die Fachwerkstruktur (38) Diagonalwände (40) aufweist, die in der Außenwand (32) enden.

3. Flügel nach Anspruch 2, **dadurch gekennzeichnet, dass** die Diagonalwände (40) unter einem Winkel (44) von 35° bis 55°, insbesondere von 45° zur Außenwand (32) stehen.

4. Flügel nach einem der vorhergehenden Ansprüche, **dadurch gekennzeichnet, dass** sich maximal zwei Diagonalwände (40) in einem Fachwerkknoten (42) treffen.

5. Flügel nach einem der vorhergehenden Ansprüche, **dadurch gekennzeichnet, dass** die Diagonalwände (40) W-förmig angeordnet sind.

6. Flügel nach einem der vorhergehenden Ansprüche, **dadurch gekennzeichnet, dass** der Flügel (20) abgesehen von den Diagonalwänden (40) hohl ist.

7. Flügel nach einem der Ansprüche 1 bis 5, **dadurch gekennzeichnet, dass** in der Längsachse (50) des Flügels (20) eine Trennwand (48) vorgesehen ist, die sich orthogonal zur Außenwand (32) erstreckt.

8. Flügel nach Anspruch 7, **dadurch gekennzeichnet, dass** die Trennwand (48) mit Durchbrüchen (52) versehen ist.

9. Flügel nach Anspruch 7 oder 8, **dadurch gekennzeichnet, dass** die Trennwand (48), die Außenwand (32) und die Diagonalwände (40) Sacklöcher mit einem im Wesentlichen dreieckförmigen Querschnitt bilden.

10. Einflügelvakuumpumpe mit einem Flügel nach einem der vorhergehenden Ansprüche.

## Claims

1. Blade (20) for a single-blade vacuum pump (10) which has a pot-like housing (12) and is provided with a rotor (18) mounted excentrically and rotatably in the housing (12), the blade (20) being mounted in the rotor (18) so as to be displaceable orthogonally to the axis (21) of rotation and resting with its free ends (36) against the inner circumferential surface (34) of the housing (12), the blade (20) having a closed surface, at least in the sections projecting beyond the rotor (18), in the direction towards the inner circumferential surface (34), and the surface being formed by an outer wall (32), **characterized in that** the core of the blade (20) has a lattice structure (38) which is surrounded by the outer wall (32), and the lattice structure (38) extends to the free ends (36) of the blade (20).

2. Blade according to Claim 1, **characterized in that** the lattice structure (38) has diagonal walls (40) which end in the outer wall (32).

3. Blade according to Claim 2, **characterized in that** the diagonal walls (40) are at an angle (44) of 35° to 55°, in particular of 45°, to the outer wall (32).

4. Blade according to any of the preceding Claims, **characterized in that** at most two diagonal walls (40) meet in a lattice node (42).

5. Blade according to any of the preceding Claims, **characterized in that** the diagonal walls (40) are arranged in a W-shaped manner.

6. Blade according to any of the preceding Claims, **characterized in that** the blade (20) is hollow apart from the diagonal walls (40).

7. Blade according to any of Claims 1 to 5, **characterized in that** a partition (48) which extends orthogonally to the outer wall (32) is provided in the longitudinal axis (50) of the blade (20).

8. Blade according to Claim 7, **characterized in that** the partition (48) is provided with passages (52).

9. Blade according to Claim 7 or 8, **characterized in that** the partition (48), the outer wall (32) and the diagonal walls (40) form blind holes having a substantially triangular cross-section.

10. Single-blade vacuum pump having a blade according to any of the preceding Claims.

## Revendications

1. Ailette (20) pour une pompe à vide à une ailette (10), qui présente un carter (12) en forme de pot et est dotée d'un rotor (18) logé de façon excentrée et rotative dans le carter (12), l'ailette (20) étant logée de façon coulissante dans le rotor (18) perpendiculairement à l'axe de rotation (21) et s'appliquant par ses extrémités (36) libres sur la surface périphérique intérieure (34) du carter (12), l'ailette (20) présentant une surface fermée au moins dans les tronçons dépassant du rotor (18) en direction de la surface périphérique intérieure (34) et la surface étant formée par une paroi extérieure (32), **caractérisée en ce que** le noyau de l'ailette (20) présente une structure de treillis (38) qui est entourée de la paroi extérieure (32) et la structure de treillis (38) s'étend jusque dans les extrémités (36) libres de l'ailette (20).

2. Ailette selon la revendication 1, **caractérisée en ce que** la structure de treillis (38) présente des parois en diagonale (40) qui se terminent dans la paroi extérieure (32).

3. Ailette selon la revendication 2, **caractérisée en ce que** les parois en diagonale (40) forment un angle (44) de 35° à 55°, en particulier de 45° par rapport à la paroi extérieure (32).

4. Ailette selon l'une quelconque des revendications précédentes, **caractérisée en ce qu'**au maximum deux parois en diagonale (40) se rencontrent dans un noeud de treillis (42).

5. Ailette selon l'une quelconque des revendications précédentes, **caractérisée en ce que** les parois en diagonale (40) sont disposées en W.

6. Ailette selon l'une quelconque des revendications précédentes, **caractérisée en ce que** l'ailette (20) est creuse en dehors des parois en diagonale (40).

7. Ailette selon l'une quelconque des revendications 1 à 5, **caractérisée en ce qu'**il est prévu dans l'axe longitudinal (50) de l'ailette (20) une paroi de séparation (48) qui s'étend perpendiculairement à la paroi extérieure (32).

8. Ailette selon la revendication 7, **caractérisée en ce que** la paroi de séparation (48) est dotée de percements (52).

9. Ailette selon la revendication 7 ou 8, **caractérisée en ce que** la paroi de séparation (48), la paroi extérieure (32) et les parois en diagonale (40) forment des trous borgnes avec une section sensiblement triangulaire.

10. Pompe à vide à une ailette comprenant une ailette selon l'une quelconque des revendications précédentes.
